# FASCICULE DE BREVET EUROPEEN

(11) **EP 2 362 276 B1**
(45) Date de publication et mention de la délivrance du brevet: **31.10.2012**
(21) Numéro de dépôt: 10154625.7
(22) Date de dépôt: 25.02.2010
(51) Int. Cl.: G04B 13/02, G04B 19/02

(54) **Roue de mémoire mécanique programmable et reprogrammable pour pièce d'horlogerie**
Programmierbares und umprogrammierbares mechanisches Speicherrad für Uhr
Programmable and reprogrammable mechanical memory wheel for a timepiece

(43) Date de publication de la demande: 31.08.2011
(73) Titulaire: Montres Breguet SA, 1344 L'Abbaye (CH)
(72) Inventeur: Zaugg, Alain, 1348, Le Brassus (CH); Karlen, Olivier, 1807, Blonay (CH); Bifrare, Christophe, 1342, Le Pont (CH)
(74) Mandataire: Giraud, Eric

(56) Documents cités:
- EP-A1- 0 570 856
- EP-A1- 1 873 696
- EP-A2- 1 306 734
- WO-A2-2007/115984
- CH-A5- 693 155
- US-A- 2 789 410

## Description

La présente invention concerne une roue de mémoire mécanique programmable et reprogrammable pour pièce d'horlogerie.
L'invention concerne encore un mécanisme horloger incorporant une telle roue de mémoire.

L'invention concerne le domaine de l'horlogerie, et plus précisément des mécanismes horlogers intégrables dans des montres.

On connaît des mémoires mécaniques sous forme de cartes ou de disques perforés ou usinés, par exemple comportant des plages de dentures en alternance avec des plages sans denture, ou encore avec des gorges ou des taquets de longueurs différentes. Ces dispositifs sont d'une fiabilité parfaite, mais réalisés une fois pour toutes. La seule façon de modifier les données de réglage que comportent ces mémoires mécaniques est de les échanger complètement et de les remplacer par un autre support similaire, comportant d'autres données de réglage.

On connaît également des dispositifs avec des taquets ou bascules à changement de position, qui ne permettent en général que le réglage d'un nombre restreint de paramètres, et dont la fiabilité dans le temps n'est pas exemplaire.

D'autres systèmes à tambours tournants, tel celui décrit dans le document de brevet FR 2 158 532 au nom de Solari & C., pour commander un changement d'indication de jour et un réglage de date par accroissement, sont réglés avec l'insertion de peignes munis ou non de dents en différentes positions, mais leur emploi nécessite un préréglage comme les systèmes analogues utilisés sur des machines-outils, tours automatiques ou similaires, et aucune nouvelle programmation ne peut en être faite au niveau du mécanisme qui les incorpore. On connaît encore, de façon similaire mais simplifiée, par le document de brevet FR 2 254 820 au nom de Copal Compay Ltd, un dispositif incorporant plusieurs roues de mémoire coopérant entre elles et munies de cames ou de portions de cames.

On- connaît aussi, par le document de brevet CH 693 292 au nom de Antonio Dolcet Cavero, un mécanisme de calendrier perpétuel qui intègre, dans une application horlogère, des roues à mémoire, qui comportent un certain nombre de découpes à la périphérie externe ou interne d'un disque ou d'un anneau, qui sont de largeurs et de profondeurs variables et correspondent par exemple, sur une roue des jours du mois, aux changements de dizaines et aux 29ème, 30ème, 31ème jours du mois. Certaines de ces découpes, notamment la dernière dans l'exemple précédent, qui est large et étagée, peuvent être occultées entièrement ou partiellement par un écran mobile sous l'action d'une came ou similaire. Toutefois le mécanisme d'occultation est encombrant, ce qui n'autorise que peu de positions mémorisables.

Un document de brevet CH 693 155 au nom de STREHLER Andreas décrit un mécanisme d'affichage commutable pour afficher deux informations différentes avec la même aiguille. Un coeur solidaire d'une roue porte-satellite d'un engrenage planétaire est prévu pour mémoriser analogiquement la différence entre les valeurs des deux informations. Une première entrée de cet engrenage planétaire est reliée à l'aiguille, la deuxième entrée est entraînée pour représenter la valeur de la deuxième information. La position de la roue porte-satellite, sortie du différentiel, représente l'écart entre les valeurs des deux informations. Quand le mécanisme d'affichage est commuté sur la deuxième information, le lien cinématique entre la première information et l'aiguille est débrayé, et simultanément un marteau est abaissé contre le coeur pour le faire pivoter avec la roue porte-satellite en position angulaire zéro, le deuxième affichage est maintenu tant que le marteau est en appui sur cette roue. Les déplacements de la deuxième roue d'entrée du différentiel sont alors transmis à l'aiguille dont la position évolue selon la valeur de la deuxième information. Un deuxième coeur avec un deuxième marteau constitue le lien débrayable entre la première information et l'aiguille. Ce dispositif est complexe et coûteux pour traiter le cas de fuseaux horaires entre lesquels l'écart ne varie pas dans le temps.

On connaît encore le document de brevet WO 2007/115984 au nom de FREDERIC PIGUET SA, qui divulgue un mécanisme permettant de mémoriser un décalage horaire entre deux fuseaux horaires, et de commuter des moyens d'affichage pour indiquer l'heure de l'un ou l'autre de ces fuseaux. Ce mécanisme comporte un coeur mobile en rotation et lié au moyens d'affichage de l'heure par une chaîne cinématique, et coopère sélectivement avec l'un ou l'autre de deux leviers correspondant chacun à l'affichage d'un de ces fuseaux, la commutation est manuelle, et le décalage horaire entre les fuseaux est déterminé par la position relative d'un levier par rapport à l'autre. Ce coeur est asymétrique, et il effectue une rotation complète en 48 heures. Des moyens de commande sont prévus pour ajuster le décalage horaire entre les fuseaux par modification de la position d'au moins un des leviers autour du coeur.

En somme, il existe peu de solutions purement mécaniques qui soient bien adaptées au problème, non seulement de la mémorisation de données, mais encore de la reprogrammation d'un dispositif par sélection d'un réglage mémorisé, ou par création d'un nouveau réglage, et ceci dans le faible encombrement disponible dans un mécanisme horloger. Le problème est encore plus aigu quand il s'agit de prévoir une certaine quantité de réglages, ce qui est courant dans une pièce d'horlogerie où on désire régler des paramètres discrets, avec un grand effectif dans chaque catégorie, comme les jours d'un mois, les mois de l'année, les fuseaux horaires, des phases astronomiques ou zodiacales par exemple.

L'invention cherche à résoudre ce problème de la réalisation d'une mémoire mécanique programmable, qui puisse être reprogrammable par l'utilisateur, et notamment par l'utilisateur final d'un mouvement horloger, tel le porteur d'une montre. En somme, il s'agit de pouvoir mémoriser facilement des réglages effectués par l'utilisateur, de façon très fiable et précise.

A cet effet, la présente invention concerne une roue de mémoire mécanique programmable et reprogrammable pour mécanisme d'horlogerie, comportant une roue mobile autour d'un axe de rotation, caractérisée en ce qu'elle comporte un coeur mobile par pivotement par rapport à ladite roue, entre des positions d'indexation que comporte ladite roue avec lesquelles ledit coeur est agencé apte à coopérer par un doigt d'indexage qu'il comporte et vers lesquelles il est rappelé radialement par des moyens de rappel élastique, ledit coeur comportant au moins une surface d'appui agencée pour coopérer avec un mécanisme incorporant ladite roue de mémoire.

L'invention concerne encore un mécanisme horloger incorporant au moins une telle roue de mémoire, caractérisé en ce qu'il comporte, au voisinage de chacune desdites roues, des moyens d'appui agencés pour coopérer de façon débrayable avec ladite surface d'appui que comporte ladite roue de mémoire.

De façon avantageuse et innovante, l'invention permet de stocker sur une roue d'un mécanisme horloger autant de réglages que de positions d'indexage, réalisables par taillage ou par fraisage selon des technologies éprouvées, et de rendre disponible l'emploi du réglage actif à un instant donné par la coopération du coeur avec le mécanisme horloger. Cette même coopération permet aussi de modifier la programmation par décalage forcé, à l'encontre des moyens de rappel élastique, du doigt d'indexage depuis une position d'indexage vers une autre.

D'autres caractéristiques et avantages de la présente invention ressortiront plus clairement de la description détaillée qui va suivre d'un mode de réalisation de l'invention, cet exemple étant donné à titre purement illustratif et non limitatif seulement en liaison avec le dessin annexé sur lequel :
- la figure 1 représente, de façon schématisée et en vue en plan, une-roue de mémoire selon l'invention, dans un premier mode de réalisation,
- la figure 2 représente, de façon schématisée et en vue en plan, une roue de mémoire selon l'invention, dans un second mode de réalisation, et dans une variante au niveau d'une surface d'appui qu'elle comporte.

La présente invention concerne un mécanisme horloger agencé pour mémoriser des réglages choisis par l'utilisateur.

Selon l'invention, un tel mécanisme est basé sur l'utilisation d'au moins une roue de mémoire mécanique programmable et reprogrammable, qui constitue un support physique pour la mémorisation mécanique d'un réglage particulier.

Une telle roue de mémoire 30 pour mécanisme d'horlogerie comporte une roue 31 mobile autour d'un axe de rotation 33, et comportant des moyens d'entraînement en rotation 36.

Dans un mode préféré mais non exclusif de réalisation, tel que visible sur les figures, cette roue 31 est dentée et comporte une denture 32, qui constitue ces moyens d'entraînement en rotation 36. Dans l'application particulière des figures, cette denture 32 est externe, mais l'invention est applicable de la même façon si la denture 32 est interne, ou encore selon une cloche, ou autre.

L'invention est encore applicable, sans s'éloigner de son esprit et de ses caractéristiques essentielles, à une roue qui ne serait pas dentée, mais qui comporte d'autres moyens d'entraînement 36, telle une poulie qui comporte une gorge ou similaire pour l'appui d'une courroie d'entraînement, ou d'une chaîne, ou similaire, ou telle une roue munie de picots ou similaire, ou encore telle une roue comportant une surface de friction pour son entraînement.

De façon propre à l'invention, la roue de mémoire 30 comporte un coeur 40, qui est mobile par pivotement par rapport à la roue 31, de préférence autour de l'axe de rotation 33, entre des positions d'indexation 34 que comporte la roue 31. Le coeur 40 comporte des moyens d'indexage 46, notamment un doigt d'indexage 41, avec lequel il peut à coopérer avec ces positions d'indexation, à raison de une à la fois. Ce doigt d'indexage 41, notamment réalisé sous forme d'une goupille 42, tel que visible sur la figure, est rappelé radialement par des moyens de rappel élastique 43, notamment par un ressort 44, vers les positions d'indexation 34.

On comprend que, selon le cas, les moyens de rappel élastique 43 peuvent travailler en compression, comme sur l'exemple de la figure, ou encore en traction.

Le coeur 40 comporte au moins une surface d'appui 45, qui est agencée pour coopérer avec une surface complémentaire que comporte un mécanisme incorporant la roue de mémoire 30. De façon préférée, cette surface d'appui 45 correspond, dans une section du coeur 40, qui est ou bien sensiblement plane et sensiblement perpendiculaire à une radiale l'axe de rotation 33 tel que visible dans la première variante de la figure 1, ou bien avec un profil en vé femelle sensiblement symétrique par rapport à une telle radiale dans la seconde variante de la figure 2, à la partie de la surface périphérique du coeur 40 qui est la plus proche de cet axe de rotation 43. Naturellement, la surface d'appui 45 peut prendre d'autres formes, concaves ou convexes, et en particulier des profils capables d'assurer l'entraînement en pivotement du coeur, quand le mécanisme incorporant la roue de mémoire comporte des moyens complémentaires capables d'assurer une fonction d'entraînement, comme un vé mâle pour l'exemple de la figure 2.

Le reste du pourtour 47 du coeur 40 a avantageusement un profil de came ovoïde ou en cardioïde, et n'est pas nécessairement symétrique comme on peut le voir sur la figure 2.

De façon préférée, les positions d'indexation 34 sont constituées par des crans 35 répartis sur un secteur centré sur l'axe de rotation 33.

Dans une variante de réalisation, les- positions d'indexation 34 sont réparties sur une circonférence complète.

Dans un premier mode particulier de réalisation tel que visible sur la figure 1, les crans 35 sont ouverts vers l'axe de rotation 33.

Dans un second mode de réalisation tel que visible sur la figure 2, les crans 35 sont au contraire ouverts vers la périphérie de la roue 31. On comprend en effet que, pour abaisser le coût de fabrication, il peut être intéressant de ne réaliser que des taillages extérieurs, pour une denture 32, et pour les crans d'indexation 35. La roue 31 est alors avantageusement étagée.

De façon préférée, les crans 35 sont équidistants.

Les crans 35 sont dessinés avec des pentes ou des rayonnages de part et d'autre d'une partie centrale creuse formant le réceptacle du doigt d'indexage 41. Ainsi, ce dernier peut glisser ou rouler d'un cran à un autre, sous l'effet de l'application d'un effort tangentiel appliqué par la roue 31, à condition que la composante radiale de la réaction de la paroi du cran 35 à cet effort soit supérieure et de sens opposé à l'effort de rappel centrifuge, ou centripète selon le cas, exercé par le ressort 44.

On comprend que la mémoire mécanique réalisée par le positionnement du doigt d'indexage 41 dans un cran 35 particulier est facilement reprogrammable, puisqu'il suffit de déplacer le doigt 41 vers un autre cran 35 pour mémoriser un autre réglage, comme il sera explicité plus loin.

Il est, dès lors, possible de concevoir un mécanisme horloger incorporant au moins une telle roue de mémoire 30. De façon préférée, selon l'invention, ce mécanisme horloger comporte des moyens d'appui agencés pour coopérer de façon débrayable avec la surface d'appui 45 de chaque roue de mémoire 30 que comporte ce mécanisme horloger.

Selon le cas, des moyens d'appui sont spécifiques à chaque roue de mémoire 30, ou bien des moyens d'appui peuvent desservir plusieurs roues de mémoire 30, voire la totalité de celles que comporte le mécanisme horloger concerné. La limitation du nombre de roues de mémoire est imposée par l'encombrement disponible dans le boîtier du mécanisme horloger et par les fonctionnalités recherchées.

## Revendications

1. Roue de mémoire mécanique programmable et reprogrammable (30) pour mécanisme d'horlogerie, comportant une roue (31) mobile autour d'un axe de rotation (33), **caractérisée en ce qu'**elle comporte un coeur (40) mobile par pivotement par rapport à ladite roue (31), entre des positions d'indexation (34) que comporte ladite roue (31) avec lesquelles ledit coeur (40) est agencé apte à coopérer par un doigt d'indexage (41) qu'il comporte vers lesquelles il est rappelé radialement par des moyens de rappel élastique (43), ledit coeur (40) comportant au moins une surface d'appui (45) agencée pour coopérer avec un mécanisme incorporant ladite roue de mémoire (30).

2. Roue de mémoire (30) selon la revendication 1, **caractérisée en ce que** ladite roue (31) comporte une denture externe (32).

3. Roue de mémoire (30) selon la revendication 1 ou 2, **caractérisée en ce que** ladite surface d'appui (45) est sensiblement perpendiculaire à une radiale issue dudit axe de rotation (33).

4. Roue de mémoire (30) selon l'une des revendications 1 à 3, **caractérisée en ce que** lesdites positions d'indexation (34) sont constituées par des crans (35) répartis sur un secteur centré sur ledit axe de rotation (33).

5. Roue de mémoire (30) selon l'une des revendications 1 à 3, **caractérisée en ce que** lesdites positions d'indexation (34) sont constituées par des crans (35) répartis sur une circonférence complète.

6. Roue de mémoire (30) selon l'une des revendications 4 ou 5, **caractérisée en ce que** lesdites positions d'indexation (34) sont constituées par des crans (35) ouverts vers ledit axe de rotation (33).

7. Roue de mémoire (30) selon l'une des revendications 4 ou 5, **caractérisée en ce que** lesdites positions d'indexation (34) sont constituées par des crans (35) ouverts vers la périphérie de ladite roue (31).

8. Roue de mémoire (30) selon l'une des revendications 4 ou 5, **caractérisée en ce que** lesdites positions d'indexation (34) sont constituées par des crans (35) équidistants.

9. Roue de mémoire (30) selon l'une des revendications précédentes, **caractérisée en ce que** ledit coeur (40) pivote autour dudit axe de rotation (33).

10. Mécanisme horloger incorporant au moins une roue de mémoire (30) selon l'une des revendications précédentes, **caractérisé en ce qu'**il comporte, au voisinage de chacune desdites roues (30), des moyens d'appui agencés pour coopérer de façon débrayable avec ladite surface d'appui (45) que comporte ladite roue de mémoire (30).

## Claims

1. Programmable and reprogrammable mechanical memory wheel (30) for a timepiece mechanism, including a wheel (31) that is mobile about an axis of rotation (33), **characterized in that** it includes a mobile heart-piece (40) that pivots relative to said wheel (31), between indexing positions (34) of said wheel (31) with which indexing positions (34) said heart-piece (40) is arranged to cooperate via an indexing finger (41) included therein and towards which indexing positions (34) said heart-piece is returned radially by resilient return means (43), said heart-piece (40) including at least one support surface (45) arranged for cooperating with a mechanism that incorporates said memory wheel (30).

2. Memory wheel (30) according to claim 1, **characterized in that** said wheel (31) includes an external toothing (32).

3. Memory wheel (30) according to claim 1 or 2, **characterized in that** said support surface (45) is substantially perpendicular to a radial line coming from said axis of rotation (33).

4. Memory wheel (30) according to any of claims 1 to 3, **characterized in that** said indexing positions (34) are formed by notches (35) distributed over a sector centred on said axis of rotation (33).

5. Memory wheel (30) according to any of claims 1 to 3, **characterized in that** said indexing positions (34) are formed by notches (35) distributed over a complete circle.

6. Memory wheel (30) according to any of claims 4 or 5, **characterized in that** said indexing positions (34) are formed by notches (35) open towards said axis of rotation (33).

7. Memory wheel (30) according to any of claims 4 or 5, **characterized in that** said indexing positions (34) are formed by notches (35) open towards the periphery of said wheel (31).

8. Memory wheel (30) according to any of claims 4 to 5, **characterized in that** said indexing positions (34) are formed by equidistant notches (35).

9. Memory wheel (30) according to any of preceding claims, **characterized in that** said heart-piece (40) pivots about said axis of rotation (33).

10. Timepiece mechanism incorporating at least one memory wheel according to any of preceding claims, **characterized in that**, in proximity to each of said wheels (30), it includes support means arranged for cooperating, in a disconnectable manner, with said support surface (45) of said memory wheel (30).

## Patentansprüche

1. Programmierbares und wiederprogrammierbares mechanisches Speicherrad (30) für einen Uhrenmechanismus, das ein um eine Drehachse (33) bewegliches Rad (31) umfasst, **dadurch gekennzeichnet, dass** es ein Herz (40) umfasst, das im Verhältnis zu diesem Rad (31) schwenkbar zwischen zum Rad (31) gehörigen Indexpositionen (34) ist, mit denen das Herz (40) durch einen Indexfinger (41), den es aufweist, zusammenwirken kann und in die es durch elastische Rückstellmittel (43) radial zurückgestellt wird, wobei das Herz (40) wenigstens eine Auflagefläche (45) umfasst, die derart vorgesehen ist, dass sie mit einem das Speicherrad (30) einschliessenden Mechanismus zusammenwirkt.

2. Speicherrad (30) nach Anspruch 1, **dadurch gekennzeichnet, dass** das Rad (31) eine Aussenzahnung (32) umfasst.

3. Speicherrad (30) nach Anspruch 1 oder 2, **dadurch gekennzeichnet, dass** die Auflagefläche (45) merklich senkrecht zu einem von der Drehachse (33) ausgehenden Radius liegt.

4. Speicherrad (30) nach einem der Ansprüche 1 bis 3, **dadurch gekennzeichnet, dass** die Indexpositionen (34) von Kerben (35) gebildet sind, die auf einem um die Drehachse (33) angeordneten Sektor verteilt sind.

5. Speicherrad (30) nach einem der Ansprüche 1 bis 3, **dadurch gekennzeichnet, dass** die Indexpositionen (34) von Kerben (35) gebildet sind, die auf einem vollen Kreisumfang verteilt sind.

6. Speicherrad (30) nach einem der Ansprüche 4 oder 5, **dadurch gekennzeichnet, dass** die Indexpositionen (34) von Kerben (35) gebildet sind, die zur Drehachse (33) hin geöffnet sind.

7. Speicherrad (30) nach einem der Ansprüche 4 oder 5, **dadurch gekennzeichnet, dass** die Indexpositionen (34) von Kerben (35) gebildet sind, die zur Peripherie des Rades (31) hin geöffnet sind.

8. Speicherrad (30) nach einem der Ansprüche 4 oder 5, **dadurch gekennzeichnet, dass** die Indexpositionen (34) von äquidistanten Kerben (35) gebildet sind.

9. Speicherrad (30) nach einem der hervorgehenden Ansprüche, **dadurch gekennzeichnet, dass** das Herz (40) um die Drehachse (33) schwenkt.

10. Uhrenmechanismus, der wenigstens ein Speicherrad (30) nach einem der vorhergehenden Ansprüche einschliesst, **dadurch gekennzeichnet, dass** er in der Nähe jedes der Räder (30) Auflagemittel umfasst, die derart angeordnet sind, dass sie in auskuppelbarer Weise mit der zum Speicherrad (30) gehörigen Auflagefläche (45) zusammenwirken.
